# EUROPÄISCHE PATENTSCHRIFT

(11) **EP 0 534 106 B1**
(45) Veröffentlichungstag und Bekanntmachung des Hinweises auf die Patenterteilung: **06.03.1996**
(21) Anmeldenummer: 92113415.1
(22) Anmeldetag: 06.08.1992
(51) Int. Cl.: H01R 43/00

(54) **Einrichtung für die Tüllenbestückung von elektrischen Kabeln**
Device for applying grommets to electrical cables
Dispositif pour appliquer des manchons sur câbles électriques

(30) Priorität: 25.09.1991 CH 2838/91
(43) Veröffentlichungstag der Anmeldung: 31.03.1993
(73) Patentinhaber: KOMAX HOLDING AG, CH-6045 Meggen (CH)
(72) Erfinder: Imgrüt, Peter, CH-6033 Buchrain (CH); Koch, Max, CH-6045 Meggen (CH)
(74) Vertreter: Blöchle, Hans

(56) Entgegenhaltungen:
- EP-A- 0 159 006
- EP-A- 0 290 721
- EP-A- 0 410 416
- US-A- 3 349 891

## Beschreibung

Die Erfindung betrifft eine Einrichtung für die Tüllenbestückung von elektrischen Kabeln, mit einer mindestens an einer Stirnseite offenen, mit Tüllen gefüllten Trommel, welche um eine schräg zur Horizontalen verlaufende Achse antreibbar ist, mit im Innern der Trommel angeordneten Schaufeln und mit einer in die Trommel hineinragenden Zuführeinrichtung, wobei bei drehender Trommel die Tüllen mittels der Schaufeln der Zuführeinrichtung zwecks Weiterverarbeitung übergeben werden.

Mit derartigen Einrichtungen können Tüllen, die beispielsweise für die Durchführung von elektrischen Kabeln durch Gehäusewände von Elektroapparaten benötigt werden, rationell auf die Kabel aufgeschoben werden.

Bei einer aus einer Druckschrift 7.132.1, Juli 1991, der Firma KOMAX AG, Dierikon/CH, bekannten Einrichtung erfolgt die Zuführung der Tüllen durch Fördertöpfe mit spiralförmigen Bahnen, wobei die Tüllen oft getalkt werden müssen, was zu Verschmutzungen führen kann, und wobei für jeden Tüllentyp andere Fördertöpfe erforderlich sind. Zum Zwecke der Bestückung wird die Tülle fest in einem Greifer gehalten und das Kabel in die Tüllenbohrung eingeschoben. Hiermit werden im allgemeinen gute Resultate erreicht, wobei es jedoch bei verschiedenartiger Beschaffenheit der Kabel, wie beispielsweise Isolationsdurchmesser und Oberflächenbeschaffenheit, zu grossen Streuungen der Tüllenposition auf dem Kabel kommen kann. Weiterhin lassen sich nur Tüllen verarbeiten, welche sich aufgrund ihrer Form und Abmessungen einwandfrei vom Greifer halten und abstützen lassen. Eine andere Art der Bestückung wird im Deutschen Gebrauchsmuster G 89 09 515.4 beschrieben. Hierbei wird in die Bohrung eines in einem Schwenkfinger gehaltenen Dichtungsstopfens ein Stösselstift geschoben. Danach schiebt eine auf dem Stösselstift gleitend angeordnete Stösselhülse den Dichtungsstopfen vom Stösselstift auf ein elektrisches Kabel. Bei dieser Methode werden bestimmte Anforderungen an Form und Abmessungen der Dichtungsstopfen gestellt, da eine genügend grosse Auflagefläche an diesen vorhanden sein muss.

Mit der US-A- 3 349 891 ist eine Einrichtung bekannt geworden, mittels welcher gleichgeformte Teile in eine bestimmte, für die Weiterverarbeitung erforderliche Lage gebracht werden können. Hierbei ist eine Vorratstrommel vorgesehen, in welcher sich die gleichgeformten Teile befinden, und die um eine schräg zur Horizontalen verlaufende Achse angetrieben werden kann. In der Vorratstrommel ist eine ebenfalls zur Horizontalen geneigte Schiene angeordnet, die derart ausgebildet ist, dass beim Drehen der Vorratstrommel eine Anzahl der Teile von der Schiene aufgefangen und in der gewünschten Lage hängenbleiben. Aufgrund der Schwerkraft rutschen die Teile von der Schiene ab, wobei sie, einen Luftspalt überbrückend, immer mit dem gleichen Ende voran, von einem Förderrohr aufgefangen werden.

Der Erfindung liegt die Aufgabe zugrunde, eine eingangs bezeichnete Einrichtung zu schaffen, bei welcher die durch Fördertöpfe mit spiralförmigen Bahnen entstehenden Nachteile vermieden werden und bei der die Tüllen eine von der Art der Bestückung unabhängige Form aufweisen können und die Beschaffenheit des Kabels bei der genauen Positionierung der Tülle nicht ins Gewicht fällt.

Diese Aufgabe wird durch die im Patentanspruch 1 gekennzeichnete Erfindung gelöst. Hierbei weist eine Förderschiene der Zuführeinrichtung einen Puffer auf, in dem die Tüllen lagerichtig gespeichert sind. Mit der Achse einer unter der ersten Tülle im Puffer angebrachten vertikalen Bohrung fluchtend, ist oberhalb der Förderschiene ein Vereinzelungszylinder mit auf und ab bewegbarem Dorn, und unterhalb der Förderschiene ein schwenkbarer Bestückungszylinder mit einem auf einer Kolbenstange sitzenden Tüllenaufnahmeteil angeordnet, wobei die Tülle mittels des Dornes durch die vertikale Bohrung in das Tüllenaufnahmeteil gestossen und der Bestückungszylinder in eine horizontale Lage geschwenkt wird. Schwenkbare Greiferbacken umfassen danach das Tüllenaufnahmeteil und bilden eine zentrisch mit der Tüllenbohrung verlaufende weitere Bohrung. Anschliessend werden die Greiferbacken sowie die Kolbenstange und das zu bestückende elektrische Kabel relativ gegeneinander bewegt, wobei die Tülle auf das durch die weitere Bohrung zentrierte elektrische Kabel aufgebracht wird und sich im Tüllenaufnahmeteil ein Überdruck aufbaut.

Mit der Erfindung werden die nachstehend beschriebenen Vorteile erzielt.
- Es können lose Tüllen mit minimaler Vorbehandlung verarbeitet werden, insbesondere müssen die Tüllen nicht getalkt werden, so dass keine grösseren Verschmutzungen entstehen können.
- Die Zuführeinrichtung unterscheidet sich für verschiedene Tüllentypen nur durch die Form der Förderschiene. Alle übrigen Teile bleiben grösstenteils gleich.
- Die erfindungsgemässe Förderschiene stellt eine einfache kompakte Lösung für die Funktionen Fördern, Sortieren und Speichern dar, die auch bei grösseren Fördergeschwindigkeiten zuverlässig arbeitet. Durch die Überwachung mittels Lichtschranke und das programmgesteuerte Ausblasen der Förderschiene werden die meisten Zuführstörungen selbststätig behoben.
- Die transparente Trommel ermöglicht eine optische Kontrolle des Tüllenvorrates und des Zuführvorganges.
- Gegenüber den im Stand der Technik erwähnten Fördertöpfen, können auch längere, schlankere Tüllen störungsfrei verarbeitet werden.
- Beim Aufschieben der Tülle auf das Kabel ergibt sich durch den im Tüllenaufnahmeteil herrschenden Überdruck eine kleinere Einschiebekraft und damit eine Reduktion der Knickgefahr für das Kabel. Ausserdem wird die Tülle spielfrei gelagert und beim Aufschieben weniger deformiert, so dass eine genauere Positionierung auf dem Kabel erreicht wird.
- Die Bestückungseinrichtung kann auf einfache Weise an verschiedene Tüllentypen angepasst werden, ohne dass an Form und Abmessungen der Tüllen besondere Anforderungen gestellt werden müssen.
- Mit dem im Bestückungsvorgang integrierten Abziehen des Isolationsrestes wird ein zusätzlicher Arbeitsgang zum Abisolieren der Kabelenden gespart.

Im folgenden wird die Erfindung anhand eines auf der Zeichnung dargestellten Ausführungsbeipieles näher erläutert. Es zeigen:
- Fig. 1: eine teilweise geschnittene Ansicht der erfindungsgemässen Einrichtung,
- Fig. 2: eine Ansicht eines Teiles der Einrichtung gemäss Fig. 1 in Pfeilrichtung A,
- Fig. 3: eine Förderschiene der Einrichtung gemäss Fig. 1 in perspektivischer Darstellung und grösserem Massstab,
- Fig. 4: eine Tüllen-Bestückungsanordnung der Einrichtung gemäss Fig. 1 mit der Förderschiene gemäss Fig. 3 in perspektivischer Darstellung und grösserem Massstab,
- Fig. 5a- 5e: verschiedene Querschnitte der Förderschiene gemäss Fig. 3 mit Darstellung des Sortiervorganges der Tüllen,
- Fig. 6a- 6d: einen Längsschnitt des Endes der Förderschiene gemäss Fig. 3 mit Darstellung des Vereinzelungsvorganges der Tüllen,
- Fig. 7a- 7f: eine Darstellung des Bestückungsvorganges der Tüllen und
- Fig. 8a- 8g: die Darstellung einer Variante des Bestückungsvorganges der Tüllen.

In der Fig. 1 ist mit 1 ein Maschinengestell bezeichnet, an welchem eine Trommel 2 schräg um eine zur Horizontalen verlaufende Achse 3 mittels eines Dünnringlagers 4 drehbar gelagert ist. Am tiefer liegenden Ende der Trommel 2 ist am Maschinengestell 1 ein Einfülltrichter 5 angeordnet, durch welchen für die Bestückung von elektrischen Kabeln vorgesehene Tüllen in die an der Stirnseite offene Trommel 2 eingefüllt werden. Die Trommel 2 wird mittels eines Druckluftmotors 6 über ein Reibrad 7 (Fig. 2) angetrieben, wobei durch eine nicht weiter dargestellte Drossel die Drehzahl der Trommel 2 eingestellt werden kann. Im Innern der Trommel 2 sind am tiefer liegenden Ende Schaufeln 8 befestigt, mittels welchen die eingefüllten Tüllen einer, durch die offene Stirnseite am höher gelegenen Ende der Trommel 2 in diese hineinragende Förderschiene 9 zugeführt werden können. Die Trommel 2 ist vorzugsweise aus transparentem Kunststoff gefertigt, so dass eine optische Kontrolle des Tüllenvorrates und des Zuführvorganges möglich ist. Die anhand der Fig. 3 nachstehend näher beschriebene Förderschiene 9 ist auf einem linearen Schwingförderer 10 befestigt, der auf einem Teil 11 des Maschinengestells 1 angeordnet ist. Eine ebenfalls am Maschinengestell 1 befestigte Lichtschranke 12 überwacht die Funktion der Förderschiene 9. Mit 13 ist ein Vereinzelungszylinder und mit 14 ein Bestückungszylinder einer am Maschinengestell 1 befestigten Tüllen-Bestückungsanordnung bezeichnet, die anhand der Fig. 4 nachstehend näher beschrieben wird. Ein von einer nicht weiter dargestellten Kabelverarbeitungsmaschine der Tüllen-Bestückungsanordnung zugeführtes elektrisches Kabel 15 ist bereits so vorverarbeitet, dass die Isolation schon durchgetrennt ist, der Isolationsrest 15.1 zum Schutze der Litze jedoch noch auf dem Kabelende sitzt.

Gemäss Fig. 3 weist die Förderschiene 9 in Längsrichtung eine Nut 16 auf, deren Querschnitt annähernd dem Umriss des Längsschnittes einer Tülle 17 (Fig. 5a) entspricht. Die Nut 16 ist am hinteren Ende 18 der Förderschiene 9 offen, während sie am vorderen Ende 19 geschlossen ist (Fig. 6a-6d). Der in Förderrichtung (Pfeil, Fig. 3) vordere Teil der Nut 16 dient als Puffer 20, in welchem die Tüllen lagerichtig gespeichert sind und der mit einem Deckblech 21 abgedeckt ist. Das Deckblech 21 deckt die Nut 16 zur Hälfte ab, so dass die gespeicherten Tüllen sichtbar sind. Am Puffereinlauf weist das Deckblech 21 einen Vorsprung 21.1 auf, der die Nut 16 vollständig überdeckt. Das vordere Ende 19 der Förderschiene 9 ist mit einer Platte 22 abgedeckt, in der eine Bohrung 23 vorgesehen ist, deren Achse mit der Achse der ersten Tülle im Puffer 20 zusammenfällt. Unterhalb der ersten Tülle im Puffer 20 ist eine vertikale Bohrung 24 (Fig. 6a-6d) in der Förderschiene 9 vorgesehen, deren Achse ebenfalls mit der Achse der ersten Tülle zusammenfällt, und deren Durchmesser kleiner als derjenige der Tülle 17 ist. Vor dem Puffereinlauf ist eine Sortierschikane 25 mit einer die Nut 16 an einer Seite unterbrechenden Aussparung 26 und einer Ausblasdüse 27 (Fig. 5c) vorgesehen. Mit 28 ist eine vor der Sortierschikane 25 angeordnete Abblasdüse bezeichnet. Hinter dem Puffereinlauf ist die nicht weiter dargestellte Lichtschranke 12 (Fig. 1) angeschlossen, deren Lichtstrahl durch eine strichpunktierte Linie 29 symbolisiert ist.

Nach der Fig. 4 ist der Vereinzelungszylinder 13 oberhalb der Förderschiene 9 in der Achse der einen Bohrung 23 (Fig. 3) und der vertikalen Bohrung 24 (Fig. 6a-6d) verlaufend angeordnet. Der Vereinzelungszylinder 13 weist einen auf und ab bewegbaren Dorn 30 auf. Unterhalb der Förderschiene 9 ist der Bestückungszylinder 14 in der Achse der vertikalen Bohrung 24 verlaufend angeordnet. Der Bestückungszylinder 14 ist schwenkbar gelagert und weist eine Kolbenstange 31 auf, an welcher ein Tüllenaufnahmeteil 32 angeordnet ist. Eine Bohrung 32.1 (Fig. 6a-6d) für die Aufnahme der Tülle 17 ist mit einer nicht dargestellten Druckluftquelle verbunden, so dass im Innern des Tüllenaufnahmeteiles 32 ein Vakuum oder ein Überdruck erzeugt werden kann. An einem in Doppelpfeilrichtung hin und her bewegbaren Kopf 33 sind ein erster und ein zweiter Winkelgreifer 34, 35 angeordnet. Der erste Winkelgreifer 34 weist zwei schwenkbare Greiferbacken 34.1, 34.2 auf, die nach dem Einschwenken das Tüllenaufnahmeteil 32 umfassen können und eine zentrisch mit der Tüllenbohrung verlaufende weitere Bohrung 36 (Fig. 7b, 7c) bilden. Der zweite Winkelgreifer 35 weist zwei schwenkbare Messer 35.1, 35.2 auf, mittels welchen nach dem Einschwenken der Isolationsrest 15.1 (Fig. 7a-7f) vom Kabelende abgezogen werden kann.

Die vorstehend beschriebene Einrichtung arbeitet wie folgt:
Die in den Einfülltrichter 5 geschütteten Tüllen 17 gelangen in die Trommel 2, wobei sie durch die Schaufeln 8 bei Drehung der Trommel 2 nach oben gefördert werden und teilweise auf das hintere Ende der Förderschiene 9 fallen. Hierbei nimmt nur ein Teil der Tüllen 17 die richtige Lage ein (Fig. 5a). Die durch den linearen Schwingförderer 10 in Schwingungen versetzte Förderschiene 9 fördert nun die Tüllen 17 in Richtung höher gelegenes Ende der Trommel 2. Dabei gelangen die Tüllen zur Abblasdüse 28, wo alle Tüllen die sich auf der Förderschiene 9 oder schräg auf der Nut 16 befinden durch einen dauernden, einstellbaren Luftstrom abgeblasen werden und zurück in die Trommel 2 fallen (Fig. 5b). In der Sortierschikane 25 werden mit dem Kopf nach oben stehende oder in der Nut 16 liegenden Tüllen 17 mittels der Ausblasdüse 27 durch die Aussparung 26 ausgeblasen (Fig. 5c). Sollte trotzdem eine falsch liegende Tülle in der Sortierschikane 25 nicht ausgeblasen werden, so bleibt diese am Vorsprung 21.1 des Deckbleches 21 am Puffereingang hängen (Fig. 5d). Hierbei wird die kontinuierliche Förderung der lagerichtig im Puffer 20 befindlichen Tüllen 17 (Fig. 5e) unterbrochen, so dass die Lichtschranke 12 veranlasst, dass die Sortierschikane 25 mittels einer weiteren Ausblasdüse 27.1 (Fig. 5d) durch einen kurzen, kräftigen Druckluftimpuls ausgeblasen wird.

Jeweils die vorderste Tülle im Puffer 20 kommt oberhalb der vertikalen Bohrung 24 zu stehen (Fig. 6a). Durch die Vertikalbewegung des vom Vereinzelungszylinder 13 (Fig. 4) bewegten Dornes 30 wird die Tülle durch die vertikale Bohrung 24 in das Tüllenaufnahmeteil 32 gestossen (Fig. 6b). Die Bohrung 32.1 im Tüllenaufnahmeteil 32 wird nun evakuiert, so dass die Tülle durch die Saugwirkung bei der anschliessenden Aufwärtsbewegung des Dornes 30 sicher im Tüllenaufnahmeteil 32 verbleibt (Fig. 5c). Durch die Bewegung der Förderschiene 9 hat inzwischen die nächste Tülle den Platz an der Vereinzelungsstelle über der vertikalen Bohrung 24 eingenommen (Fig. 6d). Gleichzeitig schwenkt der Bestückungszylinder 14 (Fig. 4) in die horizontale Lage, wobei das Vakuum im Tüllenaufnahmeteil 32 verhindert, dass die Tülle herausfällt.

Nach dem der Bestückungszylinder 14 in die horizontale Lage geschwenkt wurde, verläuft das Tüllenaufnahmeteil 32 koaxial zum Kabel 15 (Fig. 7a). Nun wird der erste Winkelgreifer 34 geschlossen, so dass die Greiferbacken 34.1, 34.2 das Tüllenaufnahmeteil 32 umfassen (Fig. 7b). So dann wird der Bohrung 32.1 Druckluft zugeführt, womit festgestellt werden kann, ob sich eine Tülle im Tüllenaufnahmeteil 32 befindet. Anschliessend bewegen sich der Bestückungszylinder 14 mit der Kolbenstange 31 und der Kopf 33 mit den Winkelgreifern 34, 35 (Fig. 4) gleichzeitig gegen das Kabel 15, wodurch die Tülle 17 auf das Kabel 15 gestossen wird (Fig. 7c). Hierbei dient die von den Greiferbacken 34.1, 34.2 gebildete weitere Bohrung 36 als Zentrierung und Führung für das Kabel 15.

Während des Aufschiebevorganges wird die Bohrung in der Tülle 17 durch das Kabel 15 verschlossen, wodurch sich im Tüllenaufnahmeteil 32 ein Überdruck aufbauen kann, mittels welchem eine genaue Position der Tülle 17 auf dem Kabel 15 erreicht wird. Danach bewegt sich die Kolbenstange 31 (Fig. 4) mit dem Tüllenaufnahmeteil 32 in die Ausgangsposition zurück und die Greiferbacken 34.1, 34.2 werden geöffnet (Fig. 7d). Nun wird der zweite Winkelgreifer 35 geschlossen und der Isolationsrest 15.1 zwischen den Messern 35.1, 35.2 festgehalten (Fig. 7e). Gleichzeitig schwenkt der Bestückungszylinder 14 mit dem Tüllenaufnahmeteil 32 in die vertikale Lage zurück und ist für den nächsten Vereinzelungsvorgang bereit. Danach bewegt sich der Kopf 33 mit den Winkelgreifern 34, 35 (Fig. 4) in die Ausgangsstellung zurück, wobei der Isolationsrest 15.1 vom Kabel 15 abgezogen wird (Fig. 7f) und beim anschliessenden Öffnen der Messer 35.1, 35.2 einem nicht weiter dargestellten Abfallbehälter übergeben wird.

Mit dem Bestückungsvorgang gemäss den Fig. 8a-8g wird das Kabel zur Tülle bewegt, wodurch die Taktzeit verkürzt werden kann. Hierbei nimmt der Winkelgreifer 34 mit dem Tüllenaufnahmeteil 32 bereits eine feste Bestückungsposition ein, während das elektrische Kabel 15 noch zugeführt wird, so dass dieses sofort in die Tülle 17 geschoben werden kann (Fig. 8a, 8b). Danach bewegt sich die Kolbenstange 31 (Fig. 4) mit dem Tüllenaufnahmeteil 32 in die Ausgangsposition zurück und die Greiferbacken 34.1, 34.2 werden geöffnet (Fig. 8c). Nun wird der zweite Winkelgreifer 35 geschlossen und der Isolationsrest 15.1 zwischen den Messern 35.1, 35.2 festgehalten (Fig. 8c). Dann schwenkt der Bestückungszylinder 14 mit dem Tüllenaufnahmeteil 32 in die vertikale Lage zurück und das elektrische Kabel 15 mit der Tülle 17 wird zurückgezogen, wobei der Isolationsrest 15.1 abgezogen wird (Fig. 8d). Anschliessend bewegt sich der Kopf 33 mit den Winkelgreifern 34, 35 (Fig. 4) in die Ausgangsposition zurück (Fig. 8e). Beim nachfolgenden Öffnen der Messer 35.1, 35.2 fällt der Isolationsrest 15.1 ab, und das inzwischen wieder mit einer Tülle 17 gefüllte Tüllenaufnahmeteil 32 wird wieder zwischen die Greiferbacken 34.1, 34.2 bewegt und für einen neuen Bestückungsvorgang festgeklemmt (Fig. 8f, 8g).

## Patentansprüche

1. Einrichtung für die Tüllenbestückung von elektrischen Kabeln, mit einer mindestens an einer Stirnseite offenen, mit Tüllen (17) gefüllten Trommel (2), welche um eine schräg zur Horizontalen verlaufende Achse (3) antreibbar ist, mit im Innern der Trommel (2) angeordneten Schaufeln (8) und mit einer in die Trommel (2) hineinragenden Zuführeinrichtung, wobei bei drehender Trommel (2) die Tüllen (17) mittels der Schaufeln (8) der Zuführeinrichtung zwecks Weiterverarbeitung übergeben werden,
dadurch gekennzeichnet,
- dass die Zuführeinrichtung eine Förderschiene (9) aufweist, in welcher ein Puffer (20) vorgesehen ist, in dem die der Trommel (2) entnommenen, in eine bestimmte Lage gebrachten Tüllen (17) gespeichert sind,
- dass unterhalb der ersten im Puffer (20) gespeicherten Tülle (17) eine vertikale Bohrung (24) in der Förderschiene (9) vorgesehen ist,
- dass oberhalb der Förderschiene (9), in der Achse der vertikalen Bohrung (24) verlaufend, ein Vereinzelungszylinder (13) mit einem auf und ab bewegbaren Dorn (30) angeordnet ist,
- dass unterhalb der Förderschiene (9), in der Achse der vertikalen Bohrung (24) verlaufend, ein schwenkbarer Bestückungszylinder (14) mit einem auf einer Kolbenstange (31) sitzenden Tüllenaufnahmeteil (32) angeordnet ist,
- wobei jeweils eine Tülle (17) mittels des Dornes (30) des Vereinzelungszylinders (13) durch die vertikale Bohrung (24) in das Tüllenaufnahmeteil (32) gestossen wird und der Betätigungszylinder (14) in eine horizontale Lage schwenkt,
- dass ein erster Winkelgreifer (34) vorgesehen ist, der schwenkbare Greiferbacken (34.1, 34.2) aufweist, die nach dem Einschwenken das Tüllenaufnahmeteil (32) umfassen und eine zentrisch mit der Tüllenbohrung verlaufende weitere Bohrung (36) bilden, und
- dass der erste Winkelgreifer (34) sowie die Kolbenstange (31) des Bestückungszylinders (14) und das zu bestückende elektrische Kabel (15) relativ gegeneinander bewegt werden, wobei die Tülle (17) auf das durch die weitere Bohrung (36) zentrierte elektrische Kabel (15) aufgebracht wird, bis die erforderliche Position erreicht ist.

2. Einrichtung nach Patentanspruch 1,
dadurch gekennzeichnet,
dass das elektrische Kabel (15) bei feststehendem, in der Bestückungsposition befindlichen Winkelgreifer (34) und Tüllenaufnahmeteil (32) in die Tülle (17) geschoben wird.

3. Einrichtung nach Patentanspruch 1,
dadurch gekennzeichnet,
dass der Winkelgreifer (34) mit dem Tüllenaufnahmeteil (32) gegen das feststehende, in der Bestückungsposition befindliche elektrische Kabel (15) bewegt wird, wobei die Tülle (17) auf das elektrische Kabel aufgeschoben wird.

4. Einrichtung nach Patentanspruch 1,
dadurch gekennzeichnet,
dass die Enden der zu bestückenden Kabel (15) teilabisoliert sind und der Isolationsrest (15.1) auf den Kabelenden sitzt, und dass ein zweiter Winkelgreifer (35) vorgesehen ist, der schwenkbare Messer (35.1, 35.2) aufweist, wobei nach dem Rückzug der Kolbenstange (31) und des Tüllenaufnahmeteiles (32) sowie dem Öffnen der Greiferbacken (34.1, 34.2) die Messer (35.1, 35.2) einschwenken und den Isolationsrest (15.1) einklemmen, so dass bei der Relativbewegung der Winkelgreifer (34, 35) gegen das Kabel (15) der Isolationsrest (15.1) vom Kabelende abgezogen wird.

5. Einrichtung nach Patentanspruch 2,
dadurch gekennzeichnet,
dass das Tüllenaufnahmeteil (32) eine an die Tülle (17) angepasste Bohrung (32.1) aufweist, die mit einer Druckluftquelle verbunden ist, wobei die Tülle (17) nach dem Einsetzen in das Tüllenaufnahmeteil (32) durch Vakuum gehalten wird und vor dem Einführen des Kabels (15) durch Überdruck die Anwesenheit einer Tülle (17) im Tüllenaufnahmeteil (32) überprüft wird, wobei der Überdruck erhalten bleibt, bis die Tülle (17) die erforderliche Position auf dem Kabel (15) erreicht hat.

6. Einrichtung nach Patentanspruch 1,
dadurch gekennzeichnet,
- dass die Förderschiene (9) in der Längsrichtung eine Nut (16) aufweist, deren Querschnitt annähernd dem Umriss des Längsschnittes einer Tülle (17) entspricht,
- dass der in Förderrichtung vordere Teil der Nut (16) als Puffer (20) dient, der mittels eines Deckbleches (21) derart abgedeckt ist, dass nur Tüllen (17) in richtiger Lage in den Puffer (20) einlaufen können,
- dass vor dem Puffereinlauf eine Sortierschikane (25) mit einer die Nut (16) an einer Seite unterbrechenden Aussparung (26) und einer Ausblasdüse (27) vorgesehen ist,
- dass vor der Sortierschikane (25) eine Abblasdüse (28) angeordnet ist, und
- dass hinter dem Puffereinlauf eine Lichtschranke angeordnet ist, welche den kontinuierlichen Einlauf der Tüllen (17) in den Puffer (20) überwacht, wobei eine weitere, in die Sortierschikane (25) einmündende Ausblasdüse (27.1) vorgesehen ist.

7. Einrichtung nach Patentanspruch 1,
dadurch gekennzeichnet,
dass der Durchmesser der vertikalen Bohrung (24) in der Förderschiene (9) kleiner ist, als der Durchmesser der Tülle (17).

8. Einrichtung nach Patentanspruch 1,
dadurch gekennzeichnet,
dass die Trommel (2) aus transparentem Kunststoff gefertigt ist.

## Claims

1. Equipment for the fitting of grommets to electrical cables, with at least one drum (2), which is open at one end face, filled with grommets (17) and which is drivable about an axis (3) extending inclined to the horizontal, with scoops (8) arranged in the interior of the drum (2) and with a feed equipment projecting into the drum (2), wherein - while the drum (2) is rotating - the grommets (17) are transferred by means of the scoops (8) to the feed equipment for the purpose of further processing, characterised thereby,
- that the feed equipment displays a conveying rail (9), in which a buffer store (20) is provided, in which the grommets (17) are stored, that have been taken from the drum (2) and been brought into a certain position,
- that a vertical bore (24) is provided in the conveying rail (9) below the first grommet (17) stored in the buffer store (20),
- that a singling cylinder (13) with a punch (30) that is movable up and down is arranged above the conveying rail (9) and extending in the axis of the vertical bore (24),
- that a pivotable equipping cylinder (14) with a grommet-receiving part (32) sitting on a piston rod (31) is arranged below the conveying rail (9) and extending in the axis of the vertical bore (24),
- wherein one grommet (17) is pushed each time through the vertical bore (24) into the grommet-receiving part (32) by means of the punch (30) of the singling cylinder (13) and the actuating cylinder (14) pivots into an horizontal position,
- that a first angle gripper (34) is provided, which displays pivotable gripper cheeks (34.1, 34.2), which after inward pivotation encompass the grommet-receiving part (32) and form a further bore (36) extending centrally with the grommet bore and
- that the first angle gripper (34) as well as the piston rod (31) of the equipping cylinder (14) and the electrical cable (15) to be equipped are moved one relative to the other while the grommet (17) is pushed onto the electrical cable (15), which is centred by the further bore (36), until the required position is reached.

2. Equipment according to patent claim 1, characterised thereby, that the electrical cable (15) is pushed into the grommet (17) while the angle gripper (34) disposed in the equipping position and the grommet-receiving part (32) are stationary.

3. Equipment according to patent claim 1, characterised thereby, that the angle gripper (34) with the grommet-receiving part (32) is moved against the stationary electrical cable (15) disposed in the equipping position, while the grommet (17) is pushed onto the electrical cable.

4. Equipment according to patent claim 1, characterised thereby, that the ends of the cables (15) to be equipped are partially stripped of their insulation and the insulation remnant (15.1) sits on the cable ends and that a second angle gripper (35) is provided, which displays pivotable blades (35.1, 35.2), wherein the blades (35.1, 35.2) - after the retraction of the piston rod (31) and the grommet-receiving part (32) as well as the opening of the gripper cheeks (34.1, 34.2) - pivot inwardly and clamp in the insulation remnant (15.1) so that the insulation remnant (15.1) is drawn off from the cable end on relative movement of the angle grippers (34, 35) against the cable (15).

5. Equipment according to patent claim 2, characterised thereby, that the grommet-receiving part (32) displays a bore (32.1), which is matched to the grommet (17) and connected with a source of compressed air, wherein the grommet (17) after insertion into the grommet-receiving part (32) is retained by vacuum and the presence of a grommet (17) in the grommet-receiving part (32) is checked before the introduction of the cable (15) by excess pressure, wherein the excess pressure remains maintained until the grommet (17) has reached the required position on the cable (15).

6. Equipment according to patent claim 1, characterised thereby,
- that the conveying rail (9) in the longitudinal direction displays a groove (16), the cross-section of which corresponds approximately to the outline of the longitudinal section of a grommet (17),
- that that part of the groove (16), which is forward in conveying direction, serves as buffer store (20), which is covered in such a manner by means of a metal cover plate (21) that only grommets (17) in correct position can run into the buffer store (20),
- that a sorting baffle (25) with a cut-out (26) interrupting the groove (16) at one side and an ejector nozzle (27) is provided before the buffer store inlet,
- that an ejector nozzle (28) is arranged before the sorting baffle (25) and
- that a light barrier, which monitors the continuous inflow of the grommets (17) into the buffer store (20), is arranged behind the buffer store inlet, wherein a further ejector nozzle (27.1) is provided, which opens into the sorting baffle (25).

7. Equipment according to patent claim 1, characterised thereby, that the diameter of the vertical bore (24) in the conveying rail (9) is smaller than the diameter of the grommet (17).

8. Equipment according to patent claim 1, characterised thereby, that the drum (2) is made of transparent synthetic material.

## Revendications

1. Dispositif pour garnir des câbles électriques de passe-câbles, comprenant un tambour (2) ouvert au moins sur un côté frontal, rempli de passe-câbles (17) et apte à être entraîné sur un axe (3) incliné par rapport à l'horizontale, des pales (8) disposées à l'intérieur du tambour (2) et un dispositif d'amenée pénétrant dans le tambour (2), étant précisé que lorsque le tambour (2) tourne, les passe-câbles (17) sont transmis à l'aide des pales (8) au dispositif d'amenée en vue de la poursuite du traitement, caractérisé
- en ce que le dispositif d'amenée comporte un rail de transport (9) contenant un tampon (20) dans lequel les passe-câbles (17) prélevés du tambour (2) et amenés dans une position définie sont stockés,
- en ce qu'un perçage vertical (24) est prévu dans le rail de transport (9), au-dessous du premier passe-câble (17) stocké dans le tampon (20),
- en ce qu'un cylindre de séparation (13) pourvu d'un mandrin (30) apte à monter et descendre est disposé au-dessus du rail de transport (9), dans l'axe du perçage vertical (24),
- en ce qu'un cylindre de garnissage pivotant (14) pourvu d'un élément récepteur de passe-câble (32) logé sur une tige de piston (31) est disposé au-dessous du rail de transport (9), dans l'axe du perçage vertical (24),
- étant précisé qu'un passe-câble (17) est poussé à chaque fois dans l'élément récepteur de passe-câble (32), à travers le perçage vertical (24), à l'aide du mandrin (30) du cylindre de séparation (13), et que le cylindre de garnissage (14) pivote vers une position horizontale,
- en ce qu'il est prévu un premier organe de préhension angulaire (34) pourvu de mâchoires pivotantes (34.1, 34.2) qui, après avoir pivoté, enserrent l'élément récepteur de passe-câble (32) et définissent un autre perçage (36) centré par rapport au perçage du passe-câble, et
- en ce que le premier organe de préhension angulaire (34), la tige de piston (31) du cylindre de garnissage (14) et le câble électrique à garnir (15) sont déplacés les uns par rapport aux autres, le passe-câble (17) étant appliqué sur le câble électrique (15) centré grâce au perçage (36) jusqu'à ce que la position requise soit atteinte.

2. Dispositif selon la revendication 1, caractérisé en ce que le câble électrique (15) est inséré dans le passe-câble (17) alors que l'organe de préhension (34) et l'élément récepteur de passe-câble (32) sont immobiles et se trouvent dans la position de garnissage.

3. Dispositif selon la revendication 1, caractérisé en ce que l'organe de préhension angulaire (34) est déplacé, avec l'élément récepteur de passe-câble (32), vers le câble électrique (15) immobile qui se trouve dans la position de garnissage, le passe-câble (17) étant enfilé sur le câble électrique (15).

4. Dispositif selon la revendication 1, caractérisé en ce que les extrémités des câbles à garnir (15) sont partiellement dénudées et le reste d'isolation (15.1) se trouve sur les extrémités des câbles, et en ce qu'il est prévu un second organe de préhension angulaire (35) qui comporte des couteaux pivotants (35.1, 35.2), moyennant quoi, après le retrait de la tige de piston (31) et de l'élément récepteur de passe-câble (32) et après l'ouverture des mâchoires (34.1, 34.2), les couteaux (35.1, 35.2) pivotent et serrent le reste d'isolation (15.1), de sorte que celui-ci est enlevé de l'extrémité du câble lors du mouvement relatif des organes de préhension angulaires (34, 35) par rapport au câble (15).

5. Dispositif selon la revendication 2, caractérisé en ce que l'élément récepteur de passe-câble (32) comporte un perçage (32.1) adapté au passe-câble (17) et relié à une source d'air comprimé, étant précisé que le passe-câble (17), après avoir été placé dans l'élément récepteur (32), est maintenu par le vide et que la présence d'un passe-câble (17) dans l'élément récepteur (32) est vérifiée grâce à une surpression, avant l'introduction du câble (15), la surpression étant maintenue jusqu'à ce que le passe-câble (17) ait atteint la position requise sur le câble (15).

6. Dispositif selon la revendication 1, caractérisé
- en ce que le rail de transport (9) comporte dans le sens longitudinal une rainure (16) dont la section transversale correspond approximativement au contour de la section longitudinale d'un passe-câble (17),
- en ce que la partie avant de la rainure (16), dans le sens de transport, sert de tampon (20) qui est couvert à l'aide d'une tôle de recouvrement (21) de telle sorte que seuls les passe-câbles (17) qui se trouvent dans la bonne position peuvent entrer dans le tampon (20),
- en ce qu'il est prévu, avant l'entrée du tampon, une chicane de tri (25) pourvue d'un évidement (26) interrompant la rainure (16), sur un côté, et d'une buse de sortie (27),
- en ce qu'une buse d'évacuation (28) est disposée avant la chicane de tri (25), et
- en ce qu'il est prévu, derrière l'entrée du tampon, une barrière photo-électrique qui surveille l'entrée continue des passe-câbles (17) dans le tampon (20), étant précisé qu'il est prévu une autre buse de sortie (27.1) qui débouche dans la chicane de tri (25).

7. Dispositif selon la revendication 1, caractérisé en ce que le diamètre du perçage vertical (24) prévu dans le rail de transport (9) est inférieur au diamètre du passe-câble (17).

8. Dispositif selon la revendication 1, caractérisé en ce que le tambour (2) est réalisé en matière plastique transparente.
